# EUROPÄISCHE PATENTSCHRIFT

(11) **EP 0 893 218 B1**
(45) Veröffentlichungstag und Bekanntmachung des Hinweises auf die Patenterteilung: **04.09.2002**
(21) Anmeldenummer: 98113108.9
(22) Anmeldetag: 14.07.1998
(51) Int. Cl.: B28B 3/02, B28B 7/44, B28B 7/46

(54) **Vorrichtung und Verfahren zur Herstellung von Formlingen**
Apparatus and process for making pressed articles
Dispositif et procédé pour la fabrication d'éléments pressés

(30) Priorität: 18.07.1997 DE 19730980
(43) Veröffentlichungstag der Anmeldung: 27.01.1999
(73) Patentinhaber: Ludowici GmbH, 85540 Haar (DE)
(72) Erfinder: Welz, Reiner, 86316 Friedberg-Hügelshardt (DE)
(74) Vertreter: Grape, Knut, Dipl.-Ing.

(56) Entgegenhaltungen:
- DE-A- 1 814 230
- DE-C- 142 404

## Beschreibung

Die Erfindung betrifft eine Vorrichtung und ein Verfahren zur Herstellung von Formlingen, insbesondere von Dachziegelpreßlingen, aus Rohlingen, wie Batzen aus Ton oder dergleichen, mit mindestens einem Paar von einander zugeordneten und miteinander zusammenwirkenden Arbeitsformen und deren Verwendung.

Aus dem Stand der Technik sind eine ganze Reihe von Vorrichtungen und Verfahren bekannt, um Formlinge, wie Dachziegelpreßlinge, aus Rohlingen, wie Tonbatzen, herzustellen. So sind beispielsweise ganz allgemein Trommelpressen mit einer oberen Arbeitsform und mehreren um den Umfang der Trommelpresse angeordneten unteren Arbeitsformen (vgl. zum Beispiel DE 195 47 612 A1) sowie Hydraulikpressen mit einer Vielzahl von oberen Arbeitsformen und einer korrespondierenden Vielzahl von unteren Arbeitsformen bekannt. Diese Trommel- und Hydraulikpressen haben sich allerdings in der Praxis aufgrund deren konstruktiver Ausgestaltung insgesamt als nachteilig erwiesen. Demnach erfolgt die Formgebung des Formlings durch eine Vielzahl von einander zugeordneten und miteinander zusammenwirkenden oberen Arbeitsformen (Preßstempel) und unteren Arbeitsformen (Trommel) sämtlich in einer im wesentlichen horizontalen Lage. Die Auflage eines zu formenden Rohlings bzw. Tonbatzens auf die untere Arbeitsform ist verhältnismäßig aufwendig und wenig genau. So muß der zu formende Rohling aufgrund der oberhalb der unteren Arbeitsform angeordneten oberen Arbeitsform mittels einer an sich bekannten Saugkopfeinrichtung von der Seite zwischen die zwei Arbeitsformen eingeführt und dann auf der unteren Arbeitsform abgelegt werden. Die Auflage des zu formenden Rohlings auf die untere Arbeitsform verursacht zudem Saugkopfabdrücke auf der Oberseite des Formlings (ZOS), die sich bei der Formgebung nicht verlieren. Die Funktion und/oder Lebensdauer des einmal fertiggestellten Formlings aber kann durch solche Saugkopfabdrücke erheblich beeinträchtigt werden. Bei der Formgebung des Formlings ergeben sich häufig Probleme infolge der rein horizontalen Anordnung der oberen und unteren Arbeitsformen zueinander, da Luft in den Arbeitsformen und eventuell vorhandene Flüssigkeit in dem zu formenden Formling nur schwer, zumindest aber ungenügend, entweichen kann. Luft- und Flüssigkeitseinschlüsse aber beeinträchtigen ganz erheblich die Gleichförmigkeit und damit einhergehend die Qualität von Formlingen. Darüber hinaus kann sich das Formbild, zum Beispiel das Ziegelbild, des öfteren infolge der getrennten Bauweise der oberen unteren Arbeitsformen zueinander verschieben, wenn zum Beispiel die oberen und unteren Arbeitsformen nach einer Pressenreparatur nicht positionsgenau zueinander ausgerichtet werden oder wenn große Scherspannungen durch den Rohling auf die Arbeitsformen infolge der Geometrie und Abmessung des Formlings selbst hervorgerufen werden. Des weiteren wird durch die getrennte Anordnung der oberen und unteren Arbeitsformen (OF bzw. UF)zumeist ein Überschuß des Rohlings nach allen Seiten ausgepreßt, der nach der Formgebung entweder gesondert mittels eines Messers oder dergleichen oder beispielsweise durch eine kombinierte Abhebe- und Entgrateinrichtung entfernt werden muß. Wesentlich aber ist, daß sich mit oberen und unteren Formen lediglich Formlinge erzeugen lassen, die - zumindest geringfügig - angefaste Seiten aufweisen, da ansonsten eine Abnahme des Formlings nach der Formgebung aus der jeweiligen Arbeitsform unmöglich wäre. Ein Aufstellen des Formlings nach der Formgebung zu dessen weiteren Be- bzw. Verarbeitung, beispielsweise für einen stehenden Ofenbesatz, ist daher aufgrund einer fehlenden, jedenfalls nur geringen Kippstabilität ausgeschlossen. Auch besteht keine Möglichkeit eines Anformens verschiedener Stege, die sich bis wenigstens zu einer Seite hin erstrecken. Weiterhin erfordern diese Trommelpressen bzw. Hydraulikpressen eine große Zahl von oberen und unteren Arbeitsformen, wodurch die Herstellungskosten für die jeweiligen Formlinge verhältnismäßig hoch sind. Bei der Abnahme der Formlinge von den unteren Arbeitsformen ebenso wie bei einem Wechsel der oberen und/oder unteren Arbeitsformen durch Arbeitsformen anderer Geometrie und Abmessung ergeben sich wegen der geringen Platzverhältnisse bzw. verhältnismäßig niedrigen Bauhöhe zwischen den oberen und unteren Arbeitsformen grundsätzlich dieselben Probleme wie bei der Auflage der Rohlinge selbst.

Weiterhin zeigt die DE 1 814 230 A eine hydraulische Presse zur Herstellung von Steinen, Balken, Platten, Pfosten und anderen Baukörpern aus formbaren Massen, die einen wärmehärtbaren Kunststoffzuschlag enthalten. Beim Gebrauch der Presse wird eine bestimmte Menge der wärmehärtbaren Baustoffmischung in eine V-förmige Aufnahme mit Platten geschüttet. Die Platten werden sodann durch Stoßheber nach innen gedrückt. Anschließend drückt eine Kolbenleiste die verformte Masse vertikal nach oben und verbringt die Masse damit in eine Wärmekammer, deren Wände durch Dampf beaufschlagbar sind. Durch die Wärme erhärtet die Masse aufgrund der in ihr enthaltenen härtbaren Kunststoffe zu einem Baustein bzw. zu einer Bauplatte, die schließlich der Kammer entnommen werden kann.

Schließlich ist aus der DE 142 404 C noch eine Vorrichtung zum Formen von Platten, Bausteinen, Falzziegeln oder dergleichen aus pulverförmigem Material. Zur Befüllung mit dem pulverförmigem Material wird die Form in eine geneigte oder vollständig senkrechte Stellung gedreht. Der eigentliche Preßvorgang erfolgt dann allerdings in waagrechter Lage nach Drehung der Form.

Ausgehend vom Stand der Technik liegt der Erfindung die Aufgabe zugrunde, eine Vorrichtung und ein Verfahren zur Herstellung von Formlingen, insbesondere von Dachziegelpreßlingen, aus Rohlingen, wie Batzen aus Ton oder dergleichen, zur Verfügung zu stellen, welche die vorgenannten Nachteile vermindern bzw. beseitigen, mithin insbesondere konstruktiv besonders einfach ausgestaltet sind und eine ausgesprochen hohe Fertigungsgenauigkeit der Formlinge ermöglichen. Weiterhin soll eine Verwendung einer solchen Vorrichtung und eines solchen Verfahrens für besondere Formlinge angegeben werden.

Diese Aufgabe wird in vorrichtungstechnischer Hinsicht auf überraschend einfache Weise durch die Merkmale des Anspruchs 1 gelöst.

Demnach umfaßt die Vorrichtung nach der Erfindung mindestens ein Paar von einander zugeordneten und miteinander zusammenwirkenden Arbeitsformen, wobei den zwei Arbeitsformen eine Achse oder eine Welle zugeordnet ist und wenigstens eine der zwei Arbeitsformen aus einer bzw. in eine Lage zur Aufnahme eines zu formenden Rohlings bzw. zur Abnahme eines Formlings in eine bzw. aus einer Lage zur Formgebung des Formlings um die Achse oder Welle auf die andere der zwei Arbeitsformen zu bzw. von dieser weg bewegbar ist. Die erfindungsgemäße Vorrichtung zeichnet sich somit durch eine besonders einfache und kompakte Konstruktion aus. Die erfindungsgemäße Vorrichtung stellt zudem eine ausgesprochen hohe Fertigungsgenauigkeit bei der Herstellung von Formlingen, insbesondere von Dachziegelpreßlingen, sicher. So ist ein Verschieben des Formbildes, d.h. beispielsweise Ziegelbildes, sicher ausgeschlossen, da den zwei Arbeitsformen eine (gemeinsame) Achse oder eine (gemeinsame) Welle zugeordnet ist, die zwei Arbeitsformen mithin über die Achse oder Welle kinematisch miteinander verbunden sind. Dies wird um so deutlicher, als beispielsweise beide Arbeitsformen um eine Achse oder Welle aufeinander zu bzw. voneinander weg bewegbar sind.

Vorteilhafte konstruktive Einzelheiten der erfindungsgemäßen Vorrichtung sind in den Ansprüchen 2 bis 30 beschrieben.

Von großer Bedeutung für eine weitere Erhöhung der Fertigungsgenauigkeit und zusätzliche Vereinfachung der Handhabung der erfindungsgemäßen Vorrichtung sind die Maßnahmen des Anspruchs 2, die zwei Arbeitsformen auf der Achse oder Welle verschwenkbar anzuordnen, wobei die zwei Arbeitsformen jeweils eine im wesentlichen horizontale Lage zur Aufnahme des zu formenden Rohlings bzw. zur Abnahme des Formlings und eine im wesentlichen senkrechte Lage zur Formgebung des Formlings einnehmen. Auf diese Weise ist ein Verschieben des Formbildes, d.h. zum Beispiel des Ziegelbildes, ausgeschlossen, da die einander zugeordneten und miteinander wirkenden Arbeitsformen direkt auf der (gemeinsamen) Achse bzw. Welle gelagert sind. Bei der Formgebung wird weiterhin in den Arbeitsformen enthaltende Luft automatisch noch oben gedrückt. Mithin lassen sich Lufteinschlüsse fast vollständig vermeiden. Gleichzeitig wird nahezu selbsttätig die in dem Rohling gegebenenfalls enthaltene Feuchtigkeit bzw. Flüssigkeit nach unten geleitet und aus den Arbeitsformen abgezogen. Darüber hinaus ist eine äußerst positionsgenaue Auflage des Rohlings, zum Beispiel eines Tonbatzens, wegen der freien Zugänglichkeit von oben ohne Schwierigkeit auf die jeweils vorgesehene bewegliche Arbeitsform möglich. Durch das seitliche Aufklappen der zwei Arbeitsformen ist zudem eine Abnahme des Formlings ohne jeden Aufwand mittels beispielsweise an sich bekannter Saugkopfeinrichtungen ermöglicht. Des weiteren kann auch ein Wechsel der Arbeitsformen zu Wartungs- und Reparaturzwecken bzw. zum Austausch durch Arbeitsformen anderer Geometrie und Abmessung aufgrund der freien Zugänglichkeit von oben über einen herkömmlichen Aufzug oder Kran stattfinden.

Weiterhin sorgen die Merkmale nach den Ansprüchen 3 und 4 für eine zusätzliche Verbesserung der Positioniergenauigkeit der Arbeitsformen gegenüber der Achse oder Welle einerseits und der Arbeitsformen zueinander andererseits.

Durch die konstruktiven Maßnahmen nach den Ansprüchen 5 bis 7, daß nämlich die bewegliche/n Arbeitsform/en um die Achse oder Welle über eine Antriebseinrichtung und gegebenenfalls eine zusätzliche Führungseinrichtung verschwenkbar ist/sind, gestaltet sich die konstruktive Bauweise der erfindungsgemäßen Vorrichtung äußert einfach und kompakt und funktionssicher.

Außerordentlich bedeutsam für eine weitere konstruktive Vereinfachung und zugleich eine optimierte Dimensionierung der Bauteile, insbesondere der Antriebseinrichtung, sowie eine damit einhergehende Minimierung von Herstellungs- und Betriebskosten sind weiterhin die Merkmale der Ansprüche 8 bis 10, wonach die Achse oder Welle aus einer bzw. in eine Lage zur Aufnahme eines zu formenden Rohlings bzw. zur Abnahme eines Formlings in eine bzw. aus einer Lage zur Formgebung des Formlings in Richtung einer von den zwei Arbeitsformen bei der Formgebung des Formlings aufgespannten gemeinsamen Ebene bewegbar, insbesondere in im wesentlichen vertikaler Richtung, verschiebbar ist.

In weiterer Ausgestaltung der erfindungsgemäßen Vorrichtung ist die Achse oder Welle nach Anspruch 11 vorzugsweise über eine mechanisch, elektrisch, pneumatisch oder hydraulisch betätigbare Antriebseinrichtung verschiebbar.

In diesem Zusammenhang umfaßt die Antriebseinrichtung zur Verschiebung der Achse nach Anspruch 12 mindestens einen Druckzylinder oder dergleichen, der zwischen der Achse und/oder den zwei die Achse abstützenden Schlitten sowie dem Rahmen der Vorrichtung oder dergleichen wirkt, wodurch eine einfache, kompakte und zuverlässige Bauweise verwirklicht ist.

In alternativer Ausgestaltung ist die Antriebseinrichtung zur Verschiebung der Welle entsprechend den Merkmalen des Anspruchs 13 mit einer Getriebeanordnung versehen, die zwischen der/den Arbeitsform/en der Welle und den zwei die Welle abstützenden Schlitten wirkt. Durch eine derartige Getriebeanordnung läßt sich gleichzeitig eine Verschiebung der Welle und eine Verschwenkung der beweglichen Arbeitsform/en erreichen, und zwar ohne zusätzliche Antriebseinrichtung. Diese Ausführungsform der erfindungsgemäßen Vorrichtung gestaltet sich somit besonders wirtschaftlich.

Eine besonders vorteilhafte konstruktive Ausgestaltung der als Antriebseinrichtung zur Verschiebung der Welle vorgesehenen Getriebeanordnung ergibt sich weiterhin aus den Merkmalen der Ansprüche 14 bis 18.

Von ganz besonderer Bedeutung für eine hohe Fertigungsgenauigkeit der Formlinge einerseits und Automatisierung sowie damit einhergehend verbesserte Leistungsfähigkeit hinsichtlich der weiteren Bearbeitung und/oder Verarbeitung der Formlinge andererseits sind darüber hinaus die Merkmale des Anspruchs 19 der erfindungsgemäßen Vorrichtung. Demnach ist den Arbeitsformen an einander entsprechenden, der Achse oder Welle abgewandten Seiten, ein Messer, ein Abstreifer, eine Zahnstange oder dergleichen zugeordnet, um einen bei der Formgebung des Formlings ausgedrückten Überschuß des Rohlings zu entfernen, d.h. insbesondere den oberen Putzgrat abzuschneiden. Auf diese Weise ist es möglich, die Formlinge auf einer Seite mit einer sauberen und geraden Schnittkante zu versehen, derart, daß sich die nach der Formgebung von einer der Arbeitsformen abgenommenen Formlinge auf dieser Schnittkante freistehend auf einer ebenen Unterlage, wie einem Ofenwagen, einem Transportband etc., abstützen können, um beispielsweise einer nachfolgenden Wärmebehandlung in einem Ofen unterzogen zu werden. Der stündliche Durchsatz von mit einer solchen Wärmebehandlung beaufschlagten Formlingen ist dementsprechend wegen des damit verbundenen Raumgewinnes erheblich. Wenn die Schnittkante, d.h. die Setzfläche, hingegen nicht ausreicht, um die Formlinge, beispielsweise die Dachziegelpreßlinge, in einer Hochkant-Stellung aufrechtzuerhalten, ist es möglich, die Formlinge durch entsprechende Gestaltung der Arbeitsformen mit zusätzlichen (Stütz-)Stegen oder ähnlichem zu versehen, die dann ebenfalls mittels Messer, Abstreifer, Zahnstange oder dergleichen begradigt werden können.

Zum Schutz der Arbeitsformen gegenüber dem Messer, dem Abstreifer, der Zahnstange oder dergleichen sind die Arbeitsformen nach den Ansprüchen 20 und 21 in vorteilhafter Weise an den einander entsprechenden, der Achse oder Welle abgewandten Seiten mit Einlagen, Verstärkungen oder dergleichen aus verschleißfestem Material, insbesondere Stahl, versehen. Um dabei eine saubere und gerade Schnittkante zu erhalten, sind die dem Messer, dem Abstreifer, der Zahnstange oder dergleichen zugewandte Außenkontur der Arbeitsformen und die Schneidkante des Messers, des Abstreifers, der Zahnstange oder dergleichen aufeinander abgestimmt.

Nach den Merkmalen der Ansprüche 22 und 23 ist das Messer, der Abstreifer, die Zahnstange oder dergleichen zu den einander entsprechenden, der Achse oder Welle abgewandten Seiten der Arbeitsformen längsverschieblich ausgebildet. Auf diese Weise ist eine einfache, schnelle und gegebenenfalls automatische sowie kontinuierliche Entfernung des aus den Arbeitsformen ausgedrückten Überschusses des Rohlings bzw. Putzgrates gewährleistet.

In weiterer Ausgestaltung der Erfindung ist das Messer, der Abstreifer, die Zahnstange oder dergleichen nach den Ansprüchen 24 und 25 vorzugsweise höhenverstellbar. Das Messer, der Abstreifer, die Zahnstange oder dergleichen ist somit vielseitig einsetzbar und kann auf die jeweiligen Gegebenheiten infolge der Geometrie und Abmessung der Arbeitsformen individuell eingestellt werden. Zudem ist es auf diese Weise möglich, das Messer, der Abstreifer, die Zahnstange oder dergleichen gänzlich aus dem Bereich der Arbeitsformen herauszufahren oder in diesen Bereich einzuführen.

Weiterhin liegt es im Rahmen der Erfindung, das Messer, den Abstreifer, die Zahnstange oder dergleichen nach Anspruch 26 gegenüber den einander entsprechenden, der Achse abgewandten Seiten der Arbeitsformen schrägverstellbar auszugestalten. Auf diese Weise ist die Möglichkeit gegeben, die Schnittkante in beliebigem Winkel gegenüber der Horizontalen, d.h. auch der Unterlage, in Abhängigkeit des jeweiligen Schwerpunkts der Formlinge anzustellen. Durch die Wahl einer angestellten Schnittkante kann somit ein Schwerpunktsausgleich für die jeweiligen Formlinge vorgenommen werden, ohne daß die Formlinge beispielhaft mit zusätzlichen (Stütz-)Stegen ausgestattet sein müßten. Infolge eines solchen Schwerpunktsausgleiches kann somit eine große Kippstabilität und damit eine Hochkant-Stellung der Formlinge ohne zusätzliche Vorkehrungen erreicht werden.

Zweckmäßigerweise sind die Arbeitsformen nach Anspruch 27 im Bereich der einander entsprechenden, der Achse oder Welle zugewandten Seiten mit Bohrungen oder dergleichen Durchlässen versehen, um in dem Rohling gegebenenfalls enthaltene Feuchtigkeit oder Flüssigkeit bei der Formgebung des Formlings aus den Arbeitsformen zu entfernen.

Zusätzlich liegt es im Rahmen der Erfindung, die Arbeitsformen entsprechend Anspruch 28 jeweils auf einer Preßbacke oder dergleichen, insbesondere zentriergenau, lösbar zu befestigen, wobei die Preßbacken selbst um die Achse oder Welle verschwenkbar sind. Diese Bauweise zieht einerseits eine wesentlich höhere Lebensdauer der Vorrichtung nach der Erfindung insgesamt nach sich, da deren Robustheit wesentlich gesteigert wird. Darüber hinaus vereinfacht eine solche konstruktive Ausgestaltung den Wechsel von Arbeitsformen zu Wartungs- und Reparaturzwecken bzw. zum Austausch durch Arbeitsformen anderer Geometrie oder Abmessung erheblich.

Schließlich ist es erfindungsgemäß noch vorgesehen, die Arbeitsformen nach Anspruch 29 als Metallformen, insbesondere aus Stahl, auszubilden.

Alternativ dazu besteht jedoch ebenso die Möglichkeit, daß die Arbeitsformen nach Anspruch 30 jeweils ein Futter insbesondere aus Gips oder dergleichen Material als Abdruckeinlage umfassen.

Des weiteren wird die Aufgabe in verfahrenstechnischer Hinsicht durch die Merkmale des Anspruchs 31 gelöst.

Demnach wird der Formling bei dem Verfahren nach der Erfindung von den zwei Arbeitsformen in einer im wesentlichen senkrechten Lage geformt. Einerseits gestaltet sich das erfindungsgemäße Verfahren auf diese Weise ausgesprochen einfach. Andererseits lassen sich mit den Verfahren nach der Erfindung Formlinge erzeugen, die eine äußerst hohe Fertigungsgenauigkeit aufweisen.

Vorteilhafte Ausgestaltungen des erfindungsgemäßen Verfahrens sind in den Ansprüchen 32 bis 38 beschrieben.

Außerordentlich bedeutsam für einen einfachen, schnellen, automatischen und kontinuierlichen Betrieb bei der Herstellung von Formlingen sind die Merkmale des Anspruchs 32, wonach der zu formende Rohling von wenigstens einer der zwei Arbeitsformen in einer im wesentlichen horizontalen Lage aufgenommen wird bzw. der Formling in einer im wesentlichen horizontalen Lage abgenommen wird. Zusätzlich ist sichergestellt, daß Saugkopfabdrükke an dem jeweils auf die eine Arbeitsform aufzulegenden Rohling in bezug auf dessen Qualität bei Fertigstellung unschädlich sind, da sich die Saugkopfabdrücke beim Abheben des Formlings auf der von der Saugkopfeinrichtung abgewandten Seite, nämlich der Unterseite des Formlings (ZUS), befinden.

Die Merkmale der Ansprüche 33 und 34 dienen in weiterer Ausgestaltung der Erfindung der Erhöhung der Taktzahl und damit der Verbesserung der Leistungsfähigkeit des Verfahrens.

Von wesentlicher Bedeutung für das erfindungsgemäße Verfahren sind weiterhin die Merkmale des Anspruchs 35, wonach ein bei der Formgebung des Formlings aus den zwei Arbeitsformen an einander entsprechenden, der Achse oder Welle abgewandten Seiten ausgedrückter Überschuß des Rohlings durch ein Messer, einen Abstreifer, eine Zahnstange oder dergleichen entfernt wird.

Für eine hohe Fertigungsgenauigkeit sorgen weiterhin die Merkmale der Ansprüche 36 und 37. Die Aufnahme des Rohlings und die Abgabe des Formlings können durch an sich bekannte Saugkopfeinrichtungen vorgenommen werden, und zwar gegebenenfalls arbeitsgleich, um einen hohen Arbeitstakt zu erhalten. Die seitlich aufgeklappten Arbeitsformen in der im wesentlichen horizontalen Lage gestatten zur Auflage des Rohlings bzw. zur Abgabe des Formlings einen Einsatz von beliebigen Saugkopfeinrichtungen, und zwar zum Beispiel ohne Messer und mit Schaumgummiauflage oder mit Messer und Stromführung.

Schließlich liegt es noch im Rahmen der Erfindung, die Arbeitsformen nach Anspruch 38 vor Aufnahme des Rohlings mit einer, insbesondere öl-, wasser- oder dergleichen -haltigen, Flüssigkeit oder Emulsion zu besprühen, um den Formling nach dessen Formgebung leichter aus den Arbeitsformen herausheben zu können. So verwendet man beispielsweise bei Metallformen Öl oder eine ölhaltige Emulsion, bei Gipsformen Wasser oder ähnliches.

Mittels der erfindungsgemäßen Vorrichtung und dem dazugehörigen Verfahren ist es möglich, jede Art von Formlingen, wie beispielsweise Flächenziegel und/oder Sonderziegel in Form von Ortgangziegel herzustellen, unter jeweils geeigneter Wahl der Arbeitsformen (Anspruch 39).

Weitere Merkmale, Vorteile und Einzelheiten der Erfindung ergeben sich aus der nachfolgenden Beschreibung bevorzugter Ausführungsformen der Erfindung sowie anhand der Zeichnungen. Hierbei zeigen:
- Fig. 1: eine schematische, teilweise geschnittene Seitenansicht einer Ausführungsform einer erfindungsgemäßen Vorrichtung mit einem Paar von Arbeitsformen in einer Lage zur Aufnahme eines zu formenden Rohlings bzw. zur Abnahme eines Formlings,
- Fig. 2: eine schematische, teilweise geschnittene Seitenansicht der Ausführungsform der erfindungsgemäßen Vorrichtung nach Fig. 1 mit einem Paar von Arbeitsformen in einer Lage zur Formgebung des Formlings,
- Fig. 3: eine teilweise geschnittene Seitenansicht der Ausführungsform der erfindungsgemäßen Vorrichtung nach Fig. 2 entsprechend Ausschnitt III in vergrößerter Darstellung,
- Fig. 4: eine schematische, teilweise geschnittene Seitenansicht einer weiteren Ausführungsform einer erfindungsgemäßen Vorrichtung mit einem Paar von Arbeitsformen in einer Lage zur Aufnahme eines zu formenden Rohlings bzw. zur Abnahme eines Formlings,
- Fig. 5: eine schematische Draufsicht auf die Ausführungsform der erfindungsgemäßen Vorrichtung nach Fig. 4 gemäß Pfeil V,
- Fig. 6: eine schematische, teilweise geschnittene Seitenansicht der Ausführungsform der erfindungsgemäßen Vorrichtung nach Fig. 3 mit einem Paar von Arbeitsformen in einer Lage zur Formgebung des Formlings mit einem Messer oder dergleichen zum Entfernen eines Putzgrates,
- Fig. 7.: eine schematische Draufsicht auf die Ausführungsform der erfindungsgemäßen Vorrichtung nach Fig. 6 gemäß Pfeil VII,
- Fig. 8: eine teilweise geschnittene Vorderansicht der Ausführungsform der erfindungsgemäßen Vorrichtung nach den Fig. 4 bis 7 mit einer Zahnstange oder dergleichen zum Entfernen eines Putzgrates,
- Fig. 9: eine Vorderansicht der Ausführungsform der erfindungsgemäßen Vorrichtung entsprechend Fig. 8 mit einem Abstreifer oder dergleichen zum Entfernen eines Putzgrates,
- Fig. 10: eine teilweise geschnittene Vorderansicht einer anderen Ausführungsform einer erfindungsgemäßen Vorrichtung mit mehreren (drei), nebeneinander angeordneten Paaren von Arbeitsformen entsprechend der Fig. 8 in verkleinertem Maßstab,
- Fig. 11: eine schematische, teilweise geschnittene Seitenansicht einer noch anderen Ausführungsform einer erfindungsgemäßen Vorrichtung mit einem Paar von Arbeitsformen in einer Lage zur Aufnahme eines zu formenden Rohlings bzw. zur Abnahme eines Formlings,
- Fig. 12: eine schematische Draufsicht auf die Ausführungsform der erfindungsgemäßen Vorrichtung nach Fig. 11 gemäß Pfeil XII,
- Fig. 13: eine schematische, teilweise geschnittene Seitenansicht der Ausführungsform der erfindungsgemäßen Vorrichtung nach Fig. 11 mit einem Paar von Arbeitsformen in einer Lage zur Formgebung des Formlings,
- Fig. 14: eine schematische Draufsicht auf die Ausführungsform der erfindungsgemäßen Vorrichtung nach Fig. 13 gemäß Pfeil XIV,
- Fig. 15a bis 15c: schematische Schnittansichten durch verschiedene Ausführungsbeispiele von Arbeitsformen nach der Erfindung,
- Fig. 16a und 16b: teilweise geschnittene Vorderansichten der Arbeitsformen entsprechend Ausschnitt XVI in Fig. 8 in vergrößerter Darstellung,
- Fig. 17a und 17b: Schnittansichten durch Arbeitsformen nach der Erfindung mit unterschiedlich geformten Flachziegeln, und
- Fig. 18a und 18b: eine schematische Seitenansicht eines Sonderziegels, beispielsweise eines Ortgangziegels, und eine Schnittansicht durch entsprechend ausgestaltete Arbeitsformen nach der Erfindung.

In den Fig. 1 bis 3 ist auf schematische Weise eine Ausführungsform einer erfindungsgemäßen Vorrichtung 10 dargestellt, die zur Herstellung von Formlingen 12, insbesondere von Dachziegelpreßlingen, aus Rohlingen (nicht dargestellt), wie Batzen aus Ton oder dergleichen, vorgesehen ist. Die Vorrichtung 10 umfaßt mindestens ein Paar Arbeitsformen 14, 14', die einander zugeordnet sind und miteinander zusammenwirken.

Bei dem in den Fig. 1 bis 3 gezeigten Ausführungsbeispiel weist die Vorrichtung 10 ein Paar Arbeitsformen 14, 14' auf. Dabei ist wenigstens eine der zwei Arbeitsformen 14, 14' aus einer Lage zur Aufnahme eines zu formenden Rohlings (vgl. Fig. 1, linke Hälfte) bzw. in eine Lage zur Abnahme eines Formlings 12 (vgl. Fig. 1, rechte Hälfte) in eine bzw. aus einer Lage zur Formgebung des Formlings 12 (vgl. Fig. 2) um eine Achse 16 oder dergleichen auf die andere der zwei Arbeitsformen 14, 14' entsprechend Doppelpfeil 18 zu bzw. von dieser weg bewegbar.

Obschon die zwei Arbeitsformen 14, 14' bei der in den Fig. 1 bis 3 dargestellten Ausführungsform der Vorrichtung 10 jeweils um die Achse 16 aufeinander zu bzw. voneinander weg bewegbar ausgestaltet sind, ist es ohne weiteres denkbar, eine der beiden Arbeitsformen 14 oder 14' beispielsweise durch starre Verbindung mit dem Rahmen 20 oder dergleichen Gestell der Vorrichtung 10 feststehend auszubilden. Ohne die wesentlichen Vorteile der Vorrichtung nach der Erfindung zu beeinflussen oder sogar zu beschränken, hat eine solche konstruktive Ausgestaltung allenfalls einen geringeren Arbeitstakt zur Folge. So kann die Aufnahme eines zu formenden Rohlings bzw. die Abnahme eines Formlings 12, und umgekehrt, lediglich nacheinander, nicht aber - wie im Fall von zwei aufeinander zu bzw. voneinander weg bewegbaren Arbeitsformen 14, 14' - gleichzeitig stattfinden.

Die zwei Arbeitsformen 14, 14' der Vorrichtung 10 nach den Fig. 1 bis 3 sind somit auf der Achse 16 entsprechend Doppelpfeil 18 verschwenkbar bzw. drehbar angeordnet. Die zwei Arbeitsformen 14, 14' nehmen dabei jeweils vorzugsweise eine im wesentlichen horizontale Lage zur Aufnahme des zu formenden Rohlings bzw. zur Abnahme des Formlings 12 und eine im wesentlichen senkrechte Lage zur Formgebung des Formlings 12 ein.

Die zwei Arbeitsformen 14, 14' klappen daher seitlich auf, um den zu formenden Rohling aufzunehmen bzw. den Formling abzunehmen, und zwar jeweils von oben. Auf diese Weise ist eine insbesondere äußerst positionsgenaue Auflage des Rohlings möglich.

Die zwei Arbeitsformen 14, 14' klappen insoweit auch nach oben gerichtet zu. Dabei wird automatisch die in den zwei Arbeitsformen 14, 14' enthaltende Luft gegebenenfalls zusammen mit einem zumeist vorhandenen Überschuß des Rohlings nach oben ausgedrückt, während in dem Rohling enthaltene Feuchtigkeit bzw. Flüssigkeit, wie zum Beispiel Wasser, selbsttätig nach unten aus den zwei Arbeitsformen 14, 14' ablaufen kann. Nicht zuletzt hieraus resultierend kann auf diese Weise ein Formling 12 erhalten werden, der gegenüber Formlingen, welche auf herkömmliche Weise hergestellt sind, weniger Lufteinschlüsse, eine größere Gleichförmigkeit und damit einhergehend bessere Qualität aufweist.

Wie deutlich aus den Fig. 16a und 16b hervorgeht, weisen die Arbeitsformen 14, 14' jeweils eine der Achse 16 zugewandte Seite 22, 22', eine der Achse 16 abgewandte Seite 24, 24', welcher der Seite 22, 22' etwa gegenüberliegt, und zwei die Seiten 22, 22' bzw. 24, 24' miteinander verbindende Seiten 26, 26' auf.

Die in den Fig. 1 bis 3 gezeigten Arbeitsformen 14, 14' sind jeweils auf einer Preßbacke 28, 28' oder dergleichen, in vorteilhafter Weise zentriergenau, lösbar befestigt. Jede der zwei Preßbacken 28, 28' umfaßt dabei insbesondere eine die jeweilige Arbeitsform 14, 14' aufnehmende Trägerplatte 30, 30', einen der Achse 16 zugewandten, insbesondere gabelförmigen, Abschnitt 32, 32' und ein sich an die Trägerplatte 30, 30' anschließendes Stützelement 34, 34'. Das Stützelement 34, 34' erstreckt sich von der Seite 36, 36' der Arbeitsformen 14, 14' bzw. Preßbacken 28, 28' etwa senkrecht weg, die von dem zu formenden Rohling bzw. Formling 12 abgewandt ist.

Auf diese Weise sind die Arbeitsformen 14, 14' in jeder Lage zueinander positionsgenau ausgerichtet, lassen sich aber ebenso ohne großen Montageaufwand zu Wartungs- oder Reparaturzwecken leicht von oben, beispielsweise mittels eines Aufzugs oder Krans, demontieren bzw. montieren und/oder durch Arbeitsformen 14, 14' anderer Geometrie und Abmessung ersetzen.

Die beweglich ausgebildeten Arbeitsformen 14, 14' bzw. Preßbakken 28, 28' sind bei der Ausführungsform der Vorrichtung 10 nach den Fig. 1 bis 3 von der Achse 16 (im wesentlichen) spielfrei aufgenommen. Zusätzlich sind die beweglichen Arbeitsformen 14, 14' bzw. Preßbacken 28, 28' über die der Achse 16 zugewandten Abschnitte 32, 32' angelenkt, welche die zwei Arbeitsformen 14, 14' bzw. Preßbacken 28, 28' zueinander (im wesentlichen) spielfrei festlegen. Die Abschnitte 32, 32' sind vorzugsweise gabelförmig ausgestaltet, wie im Zusammenhang mit weiteren Ausführungsformen der Vorrichtung 10 nach der Erfindung nachfolgend noch näher beschrieben wird (vgl. Fig. 5, 7, 12 und 14).

Da die zwei Arbeitsformen 14, 14' bzw. Preßbacken 28, 28' einerseits unmittelbar auf der Achse 16 (weitgehend) spielfrei gelagert und andererseits axial zueinander auf der Achse 16 (nahezu) spielfrei angeordnet sind, ist jede Relativbewegung der zwei Arbeitsformen 14, 14' bzw. Preßbacken 28, 28' zueinander ausgeschlossen. Auf diese Weise ist daher ein verschobenes Formbild, beispielsweise Ziegelbild, sicher vermieden.

Die Arbeitsformen 14, 14' bzw. Preßbacken 28, 28' sind um die Achse 16 über eine Antriebseinrichtung 38 in Form von pneumatisch oder hydraulisch betätigbaren Druckzylindern 40, 40', 42, 42' oder eine sonstige mechanisch bzw. elektrisch betätigbare Antriebseinrichtung verschwenkbar.

Ein Verschwenken der Arbeitsformen 14, 14' bzw. Preßbacken 28, 28' erfolgt bei der vorliegenden Ausführungsform der Vorrichtung 10 jeweils über einen im wesentlichen vertikal wirkenden Druckzylinder 40, 40' und einen im wesentlichen horizontal wirkenden Druckzylinder 42, 42'. Die Druckzylinder 40, 40' dienen dabei vornehmlich dem Anheben und Absenken der Arbeitsformen 14, 14' bzw. Preßbacken 28, 28'. Die Druckzylinder 42, 42' hingegen üben letztendlich die für die Formgebung des Formlings 12 erforderliche Druckkraft auf die Arbeitsformen 14, 14' bzw. Preßbacken 28, 28' aus. Aufgrund der zweiteiligen Ausgestaltung der Druckzylinder 40, 40', 42, 42' zum Verschwenken der zwei Arbeitsformen 14, 14' bzw. Preßbacken 28, 28' läßt sich eine Dimensionierung erreichen, die eine erforderlich hohe Druckkraft sicherstellt und zugleich wirtschaftlich ist. Es ist jedoch ebenso möglich, anstelle der zwei Druckzylinder 40, 40', 42, 42' jeweils auch lediglich einen einzigen Druckzylinder (nicht dargestellt) vorzusehen, dessen Kraftfluß etwa um 45° zum Rahmen 20 der Vorrichtung 10 in Richtung der Achse 16 wirkt.

Die Arbeitsformen 14, 14' bzw. Preßbacken 28, 28' sind gegebenenfalls zusätzlich um die Achse 16 über eine Führungseinrichtung 44 (bei dem Ausführungsbeispiel der Fig. 1 bis 3 nicht vorhanden) verschwenkbar. Diese Führungseinrichtung 44 (vgl. Fig. 4 bis 7 und/oder Fig. 11 bis 14) kann jeweils eine Führungsrolle 46 und eine die Führungsrolle 46 aufnehmende Führungsbahn 48 umfassen. Die Führungsrolle 46 ist an der jeweiligen Arbeitsform 14, 14' bzw. Preßbacke 28, 28' angelenkt. Die Führungsbahn 48 ist demgegenüber am Rahmen 20 der Vorrichtung 10 angebracht. Die Druckzylinder 40, 40', 42, 42' der Antriebseinrichtung 38 und die Führungsrollen 46 der Führungseinrichtung 44 sind jeweils an dem Stützelement 34, 34' gelenkig bzw. drehbar angeordnet. Die Führungsrollen 46 bewegen sich auf der Führungsbahn 46 gemäß Doppelpfeil 50 hin und her.

Gemäß den Fig. 1 bis 3 ist den zwei Arbeitsformen 14, 14' an deren einander entsprechenden, der Achse 16 abgewandten Seiten 24, 24' ein Messer 52 zugeordnet, um einen bei der Formgebung des Formlings 12 ausgedrückten Überschuß des Rohlings zu entfernen. Zum Schutz der zwei Arbeitsformen 14, 14' gegenüber dem Messer 52, wie insbesondere aus Fig. 3 hervorgeht, sind an den Seiten 24, 24' der Arbeitsformen 14, 14', die einander entsprechen und der Achse 16 abgewandt sind, Einlagen 54, Verstärkungen oder dergleichen angebracht. Die Einlagen 54 bestehen aus verschleißfestem Material, wie beispielsweise Stahl, Stahllegierungen etc. oder anderem abriebsfesten Material.

Die Außenkontur bzw. Oberfläche der Einlagen 54 der zwei Arbeitsformen 14, 14' und die Schnittfläche bzw. Schneide des Messers 52, welche beim Entfernen des Überschusses möglicherweise miteinander in Berührung kommen, sind in ihrer Form aufeinander abgestimmt. Hierdurch ist sichergestellt, daß die zwei der Achse 16 abgewandten Seiten 24, 24' beim Entfernen des Überschusses eine saubere und gerade Schnittkante erhalten, die an den jeweiligen Formling 12 mit einer bestimmten Geometrie, Abmessung und Schwerpunktslage angepaßt ist.

Das Messer 52 ist zu den einander entsprechenden, der Achse 16 abgewandten Seiten 24, 24' der zwei Arbeitsformen 14, 14' gemäß Doppelpfeil 56 (vgl. Fig. 8 bis 10) längsverschieblich ausgebildet. Zu diesem Zweck ist das Messer 52 an einem Schlitten 58 angebracht. Der Schlitten 58 ist von wenigstens einem Führungselement in Form einer Führungsstange, Führungsschiene oder dergleichen entlang der einander entsprechenden, der Achse 16 abgewandten Seiten 24, 24' der zwei Arbeitsformen 14, 14' verschiebbar aufgenommen. Bei der in den Fig. 1 bis 3 gezeigten Ausführungsform der erfindungsgemäßen Vorrichtung 10 sind zwei Führungselemente 60 vorgesehen, die zueinander und vorzugsweise gegenüber den der Achse 16 abgewandten Seiten 24, 24' der Arbeitsformen 14, 14' parallel ausgerichtet sind.

Weiterhin ist das Messer 52 gegenüber den zwei Arbeitsformen 14, 14' gemäß Doppelpfeil 62 höhenverstellbar. Dazu sind die zwei Führungselemente 60 für den Schlitten 58, der das Messer 52 trägt, über deren Enden 63 in zwei weiteren Schlitten 64 oder dergleichen abgestützt. Die Schlitten 64 sind jeweils von wenigstens einem Führungselement 66 in Form einer Führungsstange, Führungsschiene oder dergleichen höhenverstellbar aufgenommen. Bei dem in den Fig. 1 bis 3 dargestellten Ausführungsbeispiel der erfindungsgemäßen Vorrichtung 10 sind jeweils zwei Führungselemente 66 für einen Schlitten 64 vorgesehen, die zueinander parallel angeordnet sind.

Wie des weiteren aus der Fig. 3 andeutungsweise hervorgeht, ist das Messer 52 gegenüber den einander entsprechenden, der Achse 16 abgewandten Seiten 24, 24' der zwei Arbeitsformen 14, 14' zusätzlich gemäß Doppelpfeil 68 (schräg-)verstellbar. Auf diese Weise kann die Schnittkante beim Entfernen des Überschusses durch das Messer 52 gegenüber der Horizontalen angestellt werden, um beispielsweise auf den jeweiligen Schwerpunkt bzw. die anzutreffenden Gewichtsverhältnisse des Formlings 12 angepaßt zu werden.

In den Fig. 4 bis 8 ist eine weitere Ausführungsform der Vorrichtung 10 nach der Erfindung gezeigt. Bei dieser Ausführungsform ist die Achse 16 aus der bzw. in die Lage zur Aufnahme eines zu formenden Rohlings bzw. zur Abnahme eines Formlings 12 in die bzw. aus der Lage zur Formgebung des Formlings 12 gemäß Doppelpfeil 70 bewegbar, insbesondere verschiebbar, ausgebildet. Die Richtung der Bewegung bzw. Verschiebung der Achse 16 fällt im wesentlichen mit einer zur Blattebene senkrechten Ebene 72 zusammen, die von den zwei Arbeitsformen 14, 14' bei der Formgebung des Formlings 12 aufgespannt wird.

Die Achse 16 ist daher bei der Verschwenkung der wenigstens einen Arbeitsform 14, 14' bzw. Preßbacken 28, 28' in im wesentlichen vertikaler Richtung verschiebbar, d.h. anheb- bzw. absenkbar, ausgebildet. Zu diesem Zweck ist die Achse 16 über deren Enden 74 in zwei Schlitten 76 oder dergleichen abgestützt. Die zwei Schlitten 76 sind jeweils von wenigstens einem Führungselement 78 in Form einer Führungsstange, Führungsschiene oder dergleichen verschiebbar aufgenommen. Bei dem in den Fig. 4 bis 8 dargestellten Ausführungsbeispiel der erfindungsgemäßen Vorrichtung 10 sind jeweils zwei Führungselemente 78 vorgesehen, die zueinander parallel angeordnet sind.

Die Achse 16 selbst ist über eine mechanische, elektrische, pneumatische oder hydraulisch betätigbare Antriebseinrichtung 80 verschiebbar. Wie sich insbesondere den Fig. 4 und 6 deutlich entnehmen läßt, umfaßt die Antriebseinrichtung 80 zur Verschiebung der Achse 16 mindestens einen Druckzylinder 82, der vorzugsweise auf pneumatischer oder hydraulischer Basis ausund einfahrbar ist. Ein Ende 84 des Druckzylinders 82 ist dabei mit der Achse 16 und/oder einem der bzw. den zwei die Achse 16 abstützenden Schlitten 76 verbunden. Das andere Ende 86 des Druckzylinders 82 stützt sich demgegenüber am Rahmen 20 der Vorrichtung 10 ab. Der Druckzylinder 82 dient dem Anheben und Absenken der Arbeitsformen 14, 14' bzw. Preßbacken 28, 28'.

Wie die Fig. 5 und 7 insbesondere erkennen lassen, sind die zwei Arbeitsformen 14, 14' bzw. Preßbacken 28, 28' über die gabelförmigen Abschnitte 32, 32' auf der Achse 16 verschwenkbar gelagert. Da zum einen der Innendurchmesser der in den gabelförmigen Abschnitten 32, 32' vorgesehenen Bohrungen mit dem Außendurchmesser der Achse 16 weitgehend übereinstimmt und zum anderen die Breite der gabelförmigen Abschnitte 32, 32' aufeinander abgestimmt sind, lassen sich die zwei Arbeitsformen 14, 14' bzw. Preßbacken 28, 28' weitgehend spielfrei um die Achse 16 verschwenken.

Das Verschwenken bzw. Drehen bzw. Klappen der Arbeitsformen 14, 14' bzw. Preßbacken 28, 28' erfolgt bei dem Ausführungsbeispiel der Vorrichtung 10 nach den Fig. 4 bis 8 jeweils mittels einer Antriebseinrichtung 38 in Form eines im wesentlichen horizontal wirkenden Druckzylinders 88 und einer Führungseinrichtung 44 mit einer Führungsrolle 46 und einer die Führungsrolle 46 aufnehmenden Führungsbahn 48. Die Führungsbahn 48 der Führungseinrichtung 44 ist dabei ebenfalls im wesentlichen horizontal ausgestaltet. Die Druckzylinder 88 sind zum Aufbringen der für die Formgebung des Formlings 12 notwendigen Druckkraft auf die Arbeitsformen 14, 14' bzw. Preßbacken 28, 28' vorgesehen. Die Führungseinrichtung 42 ermöglicht eine kinematische Kopplung zwischen dem im wesentlichen vertikal wirkenden Druckzylinder 82 zum Anheben bzw. Absenken der Achse 16 und dem im wesentlichen horizontal wirkenden Druckzylinder 88.

Die in den Fig. 4 bis 8 dargestellte Ausführungsform der Vorrichtung 10 unterscheidet sich von derjenigen der Fig. 1 bis 3 schließlich noch dadurch, daß die Schlitten 64 zur Höhenverstellung des Messers 52 gegenüber den Arbeitsformen 14, 14' jeweils unmittelbar von den zwei zueinander parallel angeordneten Führungselementen 78 in Form einer Führungsstange, Führungsschiene oder dergleichen verschiebbar aufgenommen sind.

Im übrigen entsprechen sich die beiden Ausführungsformen der Vorrichtung 10 nach den Fig. 1 bis 3 und 4 bis 8 in konstruktiver Hinsicht. Daher sind gleiche Bauteile auch mit identischen Bezugsziffern versehen.

Die Ausführungsform der Vorrichtung 10 gemäß der Fig. 8 unterscheidet sich von derjenigen nach den Fig. 4 bis 7 lediglich dadurch, als anstelle eines Messers 52 zum Entfernen des bei der Formgebung des Formlings 12 ausgedrückten Überschusses des Rohlings eine Zahnstange 90 vorgesehen ist.

Bei der Ausführungsform der Vorrichtung 10 gemäß der Fig. 9 ist demgegenüber ein Abstreifer 92 oder dergleichen zum Entfernen des gegebenenfalls ausgedrückten Überschusses vorhanden.

In der Fig. 10 ist auf schematische Weise eine Vorrichtung 10 gezeigt, bei der im Gegensatz zu den Ausführungsbeispielen der Vorrichtung 10 nach den Fig. 1 bis 3 bzw. 4 bis 8 nicht nur ein Paar, sondern insgesamt drei auf der Achse 16 nebeneinander angeordnete Arbeitsformen 14, 14' verwirklicht sind, die einander zugeordnet sind und mit einander zusammenwirken.

Die Fig. 11 bis 14 zeigen schließlich noch eine weitere vorteilhafte Ausführungsform der erfindungsgemäßen Vorrichtung 10. Bei der Vorrichtung 10 nach den Fig. 11 bis 14 ist die Achse 16 der vorhergehend beschriebene Ausführungsformen durch eine Welle 94 ersetzt, die über eine mechanisch betätigbare Antriebseinrichtung 80 entsprechend derjenigen Ausführungsform der Fig. 4 bis 8 verschiebbar ist.

Die Antriebseinrichtung 80 zur Verschiebung der Welle 94 weist eine Getriebeanordnung 96 auf, die zwischen den beweglichen Arbeitsformen 14, 14' bzw. Preßbacken 28, 28', der Welle 94 und den zwei die Welle 94 abstützenden Schlitten 76 wirkt.

Die Welle 94 ist zweigeteilt ausgebildet. Ein Teil 98 der Welle 94 ist mit der einen Arbeitsform 14 bzw. Preßbacke 28 unlösbar verbunden. Der andere Teil 98' der Welle 94 ist mit der anderen Arbeitsform 14' bzw. Preßbacke 28' fest verbunden.

Der eine Teil 98 der Welle 94 ist als Hohlwelle und der andere Teil 98' der Welle 94 ist als Vollwelle ausgebildet, wobei die Vollwelle in der Hohlwelle im wesentlichen spielfrei aufgenommen ist.

Die Getriebeanordnung 96 weist wenigstens eine Zahnstange 100 und ein mit der Zahnstange 100 in Eingriff stehendes Zahnrad 102 auf. Die Zahnstange 100 ist an einem der zwei Schlitten 76 der Welle 94 befestigt. Das Zahnrad 102 ist an dem einen Teil 98 der Welle 94 drehfest angebracht.

Darüber hinaus ist die Getriebeanordnung 96 mit mindestens einer weiteren Zahnstange 104 und einem zusätzlichen mit der weiteren Zahnstange 104 in Eingriff stehenden Zahnrad 106 versehen. Die Zahnstange 104 ist ebenfalls an einem der zwei Schlitten 76 befestigt. Das Zahnrad 106 wiederum ist an dem anderen Teil 98' der Welle 94 drehfest montiert.

Bei dem in den Fig. 10 bis 14 gezeigten Ausführungsbeispiel der Vorrichtung 10 umfaßt die Getriebeanordnung 96 jeweils zwei Zahnstangen 100, 104 an jedem der zwei die Welle 94 abstützenden Schlitten 76 und zwei damit jeweils in Eingriff stehende Zahnräder 102, 106 an den zwei Teilen 98, 98' der Welle 94. Auf diese Weise ergibt sich eine gleichmäßige Krafteinleitung über die die beweglichen Arbeitsformen 14, 14' bzw. Preßbacken 28, 28' beaufschlagende Antriebseinrichtung 80 in Form von Druckzylindern 88 und die damit zusammenwirkende Führungseinrichtung 44 in Form von Führungsrollen 46 und Führungsbahnen 48. Infolge der Getriebeanordnung 96 kann somit zur Anhebung bzw. Absenkung der Welle 94 auf zusätzliche Antriebseinrichtungen, wie zum Beispiel den vertikal wirkenden Druckzylinder 82 bei der Ausführungsform der Vorrichtung 10 nach den Fig. 4 bis 8 verzichtet werden. Bei Betätigung der Antriebseinrichtung 80 bzw. der Druckzylinder 88 wird vielmehr durch die Getriebeanordnung 96 erreicht, daß sich einerseits die Welle 94 selbsttätig anhebt bzw. absenkt und sich andererseits die beweglichen Arbeitsformen 14, 14' bzw. Preßbacken 28, 28' selbsttätig um die Welle 94 verschwenken bzw. drehen bzw. klappen.

Da ansonsten die Ausführungsform der Vorrichtung 10 nach den Fig. 10 bis 14 mit den zuvor beschriebenen Ausführungsformen übereinstimmen, sind gleiche Bauteile mit identischen Bezugsziffern versehen.

Entsprechend den Fig. 15a, 15b und 15c können die Ausführungsformen Arbeitsformen 14, 14' im Bereich der Seiten 22, 22', welche einander entsprechen und der Achse 16 oder Welle 94 zugewandt sind, mit Bohrungen 108 oder dergleichen Durchlässen versehen sein, um Feuchtigkeit bzw. Flüssigkeit, welche bei der Formgebung des Formlings 12 entstanden ist, schnell und vollständig zu entfernen.

Gemäß der Fig. 15a können die Arbeitsformen 14, 14' mit Randleisten 110 im Bereich der einander entsprechenden Seiten 22, 22', 24, 24', 26, 26' der Arbeitsformen 14, 14' bestückt sein. Gemäß der Fig. 15b können die Arbeitsformen 14, 14' ebenso als Metallformen, insbesondere aus Stahl, ausgebildet sein, wobei ein Putzgrad lediglich im Bereich der einander zugewandten Seiten 22, 22' bei der eigentlichen Formgebung des Formlings 12 entsteht, der dann mittels eines Messers 52 oder einer Zahnstange 90 zum Beispiel abgenommen werden kann. Gemäß der Fig. 15c können die Arbeitsformen 14, 14' schließlich jeweils noch ein Futter 112 umfassen, das insbesondere aus Gips oder dergleichen Abdruckmaterial besteht.

Die Fig. 16a und 16b zeigen die Arbeitsformen 14, 14' entsprechend den Fig. 8 und 9 in vergrößerter Darstellung.

Wie schließlich noch den Fig. 17a, 17b bzw. Fig. 18a, 18b zu entnehmen ist, läßt sich die erfindungsgemäße Vorrichtung 10 ohne weiteres zur Herstellung von unterschiedlich geformten Flächenziegeln 114, 116 bzw. ebenso von Sonderziegeln, wie Ortgangziegeln 118, verwenden.

Bei dem erfindungsgemäßen Verfahren zur Herstellung von Formlingen 12, insbesondere von Dachziegelpreßlingen aus Rohlingen, wie Batzen aus Ton oder dergleichen, mit mindestens einem Paar von einander zugeordneten und miteinander zusammenwirkenden Arbeitsformen 14, 14' wird der Formling 12 von den zwei Arbeitsformen 14, 14' in einer im wesentlichen senkrechten Lage in Form gebracht. Vorzugsweise wird der zu formende Rohling von wenigstens einer der zwei Arbeitsformen 14, 14' in einer im wesentlichen horizontalen Lage aufgenommen bzw. wird der Formling 12 in einer im wesentlichen horizontalen Lage abgenommen.

Wenigstens eine der zwei Arbeitsformen 14, 14' wird dabei aus der bzw. in die Lage zur Aufnahme des zu formenden Rohlings bzw. zur Abnahme des Formlings 12 in die bzw. aus der Lage zur Formgebung des Formlings 12 um die Achse 16 oder Welle 94 auf die andere der zwei Arbeitsformen 14, 14' gemäß Doppelpfeil 18 in den Fig. 1 und 2 zu bzw. weg bewegt.

Zum Erhalt eines größtmöglichen Arbeitstaktes und Auslastung der erfindungsgemäßen Vorrichtung 10 wird der zu formende Rohling von einer der zwei Arbeitsformen 14, 14' aufgenommen und wird der Formling 12 von der anderen der zwei Arbeitsformen 14, 14' abgenommen.

Ein bei der Formgebung des Formlings 12 aus den zwei Arbeitsformen 14, 14' an einander entsprechenden, der Achse 16 oder Welle 94 abgewandten Seiten 24, 24' ausgedrückter Überschuß des Rohlings wird zu deren Begradigung durch ein Messer 52 einen, Abstreifer 92, eine Zahnstange 90 oder dergleichen entfernt.

Der zu formende Rohling wird auf der einen der zwei Arbeitsformen 14, 14' mittels einer Saugkopfeinrichtung aufgelegt, während der Formling 12 von der anderen der zwei Arbeitsformen 14, 14' mittels der oder einer weiteren Saugkopfeinrichtung abgenommen wird. Auf diese Weise kann der Formling 12 gleichzeitig bei der Abnahme von der Arbeitsform 14, 14' mittels eines Messers oder dergleichen an wenigstens einer der Seiten 22, 22', 24, 24', 26, 26' der Arbeitsform 14, 14' entgratet werden, beispielsweise mittels einer Abhebe- und Entgrateinrichtung, wie bereits von dem Anmelder vorgeschlagen.

Schließlich ist es ohne weiteres möglich, die Arbeitsformen 14, 14' vor Aufnahme des Rohlings mit einer, insbesondere öl-, wasser- oder dergleichen -haltigen, Flüssigkeit oder Emulsion zur erleichterten Trennung des Formlings 12 nach dessen Formgebung zu besprühen, und zwar zum Beispiel Öl bei Metallformen sowie Wasser bei Gipsformen.

Die Vorrichtung und das Verfahren nach der Erfindung sind nicht auf die zuvor beispielhaft beschriebenen Ausführungsformen beschränkt. So ist es durchaus denkbar, den Arbeitsformen 14, 14' an anderen als den einander entsprechenden, der Achse 16 oder Welle 94 abgewandten Seiten das Messer, den Abstreifer, die Zahnstange oder dergleichen auch zum Entfernen eines bei der Formgebung des Formlings 12 ausgedrückten Überschusses zuzuordnen.

## Patentansprüche

1. Vorrichtung zur Herstellung von Formlingen (12), insbesondere von Dachziegelpreßlingen, aus Rohlingen, wie Batzen aus Ton oder dergleichen, mit mindestens einem Paar von einander zugeordneten und miteinander zusammenwirkenden Arbeitsformen (14, 14'), **dadurch gekennzeichnet, daß** den zwei Arbeitsformen (14, 14') eine Achse (16) oder eine Welle (94) zugeordnet ist und wenigstens eine der zwei Arbeitsformen (14, 14') aus einer bzw. in eine Lage zur Aufnahme eines zu formenden Rohlings bzw. zur Abnahme eines Formlings (12) in eine bzw. aus einer Lage zur Formgebung des Formlings (12) um die Achse (16) oder Welle (94) auf die andere der zwei Arbeitsformen (14, 14') zu bzw. von dieser weg bewegbar ist (18).

2. Vorrichtung nach Anspruch 1, **dadurch gekennzeichnet, daß** die zwei Arbeitsformen (14, 14') auf der Achse (16) oder Welle (94) verschwenkbar angeordnet sind (18), wobei die zwei Arbeitsformen (14, 14') jeweils eine im wesentlichen horizontale Lage zur Aufnahme des zu formenden Rohlings bzw. zur Abnahme des Formlings (12) und eine im wesentlichen senkrechte Lage zur Formgebung des Formlings (12) einnehmen.

3. Vorrichtung nach Anspruch 1 oder 2, **dadurch gekennzeichnet, daß** die Arbeitsform/en (14, 14') von der Achse (16) oder Welle (94) im wesentlichen spielfrei aufgenommen ist/sind.

4. Vorrichtung nach einem der Ansprüche 1 bis 3, **dadurch gekennzeichnet, daß** die Arbeitsform/en (14, 14') über der Achse (16) oder Welle (94) zugewandte, insbesondere gabelförmige, Abschnitte (32, 32') oder dergleichen an der Achse (16) oder Welle (94) angelenkt ist/sind, welche die zwei Arbeitsformen (14, 14') axial zueinander auf der Achse (16) oder Welle (94) im wesentlichen spielfrei festlegen.

5. Vorrichtung nach einem der Ansprüche 1 bis 4, **dadurch gekennzeichnet, daß** die Arbeitsform/en (14, 14') um die Achse (16) oder Welle (94) über eine mechanisch, elektrisch, pneumatisch oder hydraulisch betätigbare Antriebseinrichtung (38), insbesondere Druckzylinder (40, 40', 42, 42') oder dergleichen, verschwenkbar ist/sind.

6. Vorrichtung nach einem der Ansprüche 1 bis 5, **dadurch gekennzeichnet, daß** die Arbeitsform/en (14, 14') um die Achse (16) oder Welle (94) über eine Führungseinrichtung (44) verschwenkbar ist/sind, die jeweils eine an der jeweiligen Arbeitsform (14, 14') angelenkte Führungsrolle (46) und eine am Rahmen (20) der Vorrichtung (10) oder dergleichen angeordnete sowie die Führungsrolle (46) aufnehmende Führungsbahn (48) umfaßt.

7. Vorrichtung nach Anspruch 6, **dadurch gekennzeichnet, daß** die Antriebseinrichtung (38), insbesondere Druckzylinder (40, 40', 42, 42') oder dergleichen, und die Führungsrollen (46) der Führungseinrichtung (44) jeweils an einem Stützelement (34, 34') oder dergleichen, das sich von der dem zu formenden Rohling bzw. Formling (12) abgewandten Seite (36, 36') der Arbeitsform/en (14, 14') wegerstreckt, gelenkig bzw. drehbar angeordnet sind.

8. Vorrichtung nach einem der Ansprüche 1 bis 7, **dadurch gekennzeichnet, daß** die Achse (16) oder Welle (94) aus einer bzw. in eine Lage zur Aufnahme eines zu formenden Rohlings bzw. zur Abnahme eines Formlings (12) in eine bzw. aus einer Lage zur Formgebung des Formlings (12) in Richtung einer von den zwei Arbeitsformen (14, 14') bei der Formgebung des Formlings (12) aufgespannten gemeinsamen Ebene (72) bewegbar, insbesondere verschiebbar ist (Doppelpfeil 70).

9. Vorrichtung nach Anspruch 8, **dadurch gekennzeichnet, daß** die Achse (16) oder Welle (94) bei der Verschwenkung der wenigstens einen Arbeitsform (14, 14') in im wesentlichen vertikaler Richtung verschiebbar ausgebildet ist.

10. Vorrichtung nach Anspruch 8 oder 9, **dadurch gekennzeichnet, daß** die Achse (16) oder Welle (94) über deren Enden (74) in zwei Schlitten (76) oder dergleichen abgestützt ist, die jeweils von wenigstens einem, vorzugsweise zwei zueinander parallel angeordneten, Führungselementen (78), insbesondere Führungsstangen, Führungsschienen oder dergleichen, verschiebbar aufgenommen sind.

11. Vorrichtung nach einem der Ansprüche 8 bis 10, **dadurch gekennzeichnet, daß** die Achse (16) oder Welle (94) über eine mechanisch, elektrisch, pneumatisch oder hydraulisch betätigbare Antriebseinrichtung (80) verschiebbar ist.

12. Vorrichtung nach Anspruch 11, **dadurch gekennzeichnet, daß** die Antriebseinrichtung (80) zur Verschiebung der Achse (16) mindestens einen Druckzylinder (82) oder dergleichen umfaßt, der zwischen der Achse (16) und/oder den zwei die Achse (16) abstützenden Schlitten (76) sowie dem Rahmen (20) der Vorrichtung (10) wirkt.

13. Vorrichtung nach Anspruch 11, **dadurch gekennzeichnet, daß** die Antriebseinrichtung (80) zur Verschiebung der Welle (94) eine Getriebeanordnung (96) umfaßt, die zwischen der/den Arbeitsform/en (14, 14') der Welle (94) und den zwei die Welle (94) abstützenden Schlitten (76) wirkt.

14. Vorrichtung nach Anspruch 13, **dadurch gekennzeichnet, daß** die Welle (94) zweigeteilt ausgebildet ist, wobei ein Teil (98) der Welle (94) mit der einen (14) der Arbeitsformen (14, 14') und der andere Teil (98') der Welle (94) mit der anderen (14') der Arbeitsformen (14, 14') fest verbunden sind.

15. Vorrichtung nach Anspruch 14, **dadurch gekennzeichnet, daß** der eine Teil (98) der Welle (94) als Hohlwelle und der andere Teil (98') der Welle (94) als Vollwelle ausgebildet sind, wobei die Vollwelle in der Hohlwelle im wesentlichen spielfrei aufgenommen ist.

16. Vorrichtung nach einem der Ansprüche 13 bis 15, **dadurch gekennzeichnet, daß** die Getriebeanordnung (96) wenigstens eine an einem der zwei Schlitten (76) befestigte Zahnstange (100) und ein an dem einen Teil (98) der Welle (94) befestigtes, mit der Zahnstange (100) in Eingriff stehendes Zahnrad (102) sowie mindestens eine weitere an einem der zwei Schlitten (76) befestigte Zahnstange (104) und ein an dem anderen Teil (98') der Welle (94) befestigtes, mit der weiteren Zahnstange (104) in Eingriff stehendes Zahnrad (106) umfaßt.

17. Vorrichtung nach Anspruch 16, **dadurch gekennzeichnet, daß** die Getriebeanordnung (96) jeweils zwei Zahnstangen (100, 104) an jedem der zwei die Welle (94) abstützenden Schlitten (76) und zwei damit jeweils in Eingriff stehende Zahnräder (102, 106) an den zwei Teilen (98, 98') der Welle (94) umfaßt.

18. Vorrichtung nach einem der Ansprüche 8 bis 17, **dadurch gekennzeichnet, daß** die Arbeitsform/en (14, 14') durch eine mechanisch, elektrisch, pneumatisch oder hydraulisch betätigbare Antriebseinrichtung (80), insbesondere einen Druckzylinder (88), und eine Führungseinrichtung (44), insbesondere eine Führungsrolle (46) und eine die Führungsrolle (46) aufnehmende Führungsbahn (48), die im wesentlichen senkrecht zur Bewegungsrichtung der Achse (16) oder Welle (94) wirken, verschwenkbar ist/sind.

19. Vorrichtung nach einem der Ansprüche 1 bis 18, **dadurch gekennzeichnet, daß** den Arbeitsformen (14, 14') an einander entsprechenden, der Achse (16) oder Welle (94) abgewandten Seiten (24, 24') ein Messer (52), ein Abstreifer (92), eine Zahnstange (90) oder dergleichen zum Entfernen eines bei der Formgebung des Formlings (12) ausgedrückten Überschusses des Rohlings zugeordnet ist.

20. Vorrichtung nach Anspruch 19, **dadurch gekennzeichnet, daß** die Arbeitsformen (14, 14') an den einander entsprechenden, der Achse (16) oder Welle (94) abgewandten Seiten (24, 24') mit Einlagen (54), Verstärkungen oder dergleichen aus verschleißfestem Material, insbesondere Stahl, zu deren Schutz gegenüber dem Messer (52), dem Abstreifer (92), der Zahnstange (90) oder dergleichen versehen sind.

21. Vorrichtung nach Anspruch 20, **dadurch gekennzeichnet, daß** die Einlagen (54), Verstärkungen oder dergleichen der Arbeitsformen (14, 14') eine dem Messer (52), dem Abstreifer (92), der Zahnstange (90) oder dergleichen zugewandte Außenkontur aufweisen, welche auf diejenige des Messers (52), des Abstreifers (92),der Zahnstange (90) oder dergleichen abgestimmt ist, und umgekehrt.

22. Vorrichtung nach einem der Ansprüche 19 bis 21, **dadurch gekennzeichnet, daß** das Messer (52), der Abstreifer (92), die Zahnstange (90) oder dergleichen zu den einander entsprechenden, der Achse (16) abgewandten Seiten (24, 24') der Arbeitsformen (14, 14') längsverschiebbar ist (56).

23. Vorrichtung nach Anspruch 22, **dadurch gekennzeichnet, daß** das Messer (52), der Abstreifer (92), die Zahnstange (90) oder dergleichen an einem Schlitten (58) angebracht ist, der von wenigstens einem, vorzugsweise zwei zueinander parallel angeordneten, Führungselementen (60), insbesondere Führungsstangen, Führungsschienen oder dergleichen, entlang der einander entsprechenden, der Achse (16) oder Welle (94) abgewandten Seiten (24, 24') der zwei Arbeitsformen (14, 14') verschiebbar aufgenommen ist.

24. Vorrichtung nach einem der Ansprüche 19 bis 23, **dadurch gekennzeichnet, daß** das Messer (52), der Abstreifer (92), die Zahnstange (90) oder dergleichen gegenüber den zwei Arbeitsformen (14, 14') höhenverstellbar ist (62).

25. Vorrichtung nach Anspruch 23 oder 24, **dadurch gekennzeichnet, daß** die zwei Führungselemente (60) für den das Messer (52), den Abstreifer (92), die Zahnstange (90) oder dergleichen tragenden Schlitten (58) über deren Enden (63) in zwei Schlitten (64) oder dergleichen abgestützt sind, die jeweils von wenigstens einem, vorzugsweise zwei zueinander parallel angeordneten, Führungselementen (66, 78), insbesondere Führungsstangen, Führungsschienen oder dergleichen, höhenverstellbar aufgenommen sind.

26. Vorrichtung nach einem der Ansprüche 19 bis 25, **dadurch gekennzeichnet, daß** das Messer (52), der Abstreifer (92), die Zahnstange (90) oder dergleichen gegenüber den einander entsprechenden, der Achse (16) abgewandten Seiten (24, 24') der Arbeitsformen (14, 14') schrägverstellbar ist (68).

27. Vorrichtung nach einem der Ansprüche 1 bis 26, **dadurch gekennzeichnet, daß** den Arbeitsformen (14, 14') im Bereich der einander entsprechenden, der Achse (16) oder Welle (94) zugewandten Seiten (22, 22') Bohrungen (108) oder dergleichen Durchlässe zum Entfernen von bei der Formgebung des Formlings (12) entstandener Flüssigkeit zugeordnet sind.

28. Vorrichtung nach einem der Ansprüche 1 bis 27, **dadurch gekennzeichnet, daß** die Arbeitsform/en (14, 14') jeweils auf einer Preßbacke (28, 28') oder dergleichen, insbesondere zentriergenau, lösbar befestigt ist/sind, die insbesondere eine die jeweilige Arbeitsform (14, 14') aufnehmende Trägerplatte (30, 30'), den der Achse (16) oder Welle (94) zugewandten, insbesondere gabelförmigen, Abschnitt (32, 32') und ein sich an die Trägerplatte (30, 30') anschließende Stützelement (34, 34') umfaßt.

29. Vorrichtung nach einem der Ansprüche 1 bis 28, **dadurch gekennzeichnet, daß** die Arbeitsformen (14, 14') als Metallformen, insbesondere aus Stahl, ausgebildet sind.

30. Vorrichtung nach einem der Ansprüche 1 bis 28, **dadurch gekennzeichnet, daß** die Arbeitsformen (14, 14') jeweils ein Futter (112), insbesondere aus Gips oder dergleichen Material, umfassen.

31. Verfahren zur Herstellung von Formlingen (12), insbesondere von Dachziegelpreßlingen, aus Rohlingen, wie Batzen aus Ton oder dergleichen, mit mindestens einem Paar von einander zugeordneten und miteinander zusammenwirkenden Arbeitsformen (14, 14'), mittels einer Vorrichtung nach einem der Ansprüche 1 bis 30, wobei der Formling (12) von den zwei Arbeitsformen (14, 14') in einer im wesentlichen senkrechten Lage geformt wird.

32. Verfahren nach Anspruch 31, **dadurch gekennzeichnet, daß** der zu formende Rohling von wenigstens einer der zwei Arbeitsformen (14, 14') in einer im wesentlichen horizontalen Lage aufgenommen wird bzw. der Formling (12) in einer im wesentlichen horizontalen Lage abgenommen wird.

33. Verfahren nach Anspruch 31 oder 32, **dadurch gekennzeichnet, daß** wenigstens eine der zwei Arbeitsformen (14, 14') aus einer bzw. in eine Lage zur Aufnahme des zu formenden Rohlings bzw. zur Abnahme des Formlings (12) in eine bzw. aus einer Lage zur Formgebung des Formlings (12) um eine Achse (16) oder eine Welle (94) oder dergleichen auf die andere der zwei Arbeitsformen (14, 14') zu bzw. von dieser weg bewegt wird (18).

34. Verfahren nach einem der Ansprüche 31 bis 33, **dadurch gekennzeichnet, daß** der zu formende Rohling von einer der zwei Arbeitsformen (14, 14') aufgenommen wird und der Formling (12) von der anderen der zwei Arbeitsformen (14, 14') abgenommen wird.

35. Verfahren nach einem der Ansprüche 31 bis 34, **dadurch gekennzeichnet, daß** ein bei der Formgebung des Formlings (12) aus den zwei Arbeitsformen (14, 14') an einander entsprechenden, der Achse (16) oder Welle (94) abgewandten Seiten (24, 24') ausgedrückter Überschuß des Rohlings durch ein Messer (52), einen Abstreifer (92), eine Zahnstange (90) oder dergleichen entfernt wird.

36. Verfahren nach einem der Ansprüche 31 bis 35, **dadurch gekennzeichnet, daß** der zu formende Rohling auf der einen der zwei Arbeitsformen (14, 14') mittels einer Saugkopfeinrichtung aufgelegt und der Formling (12) von der anderen der zwei Arbeitsformen (14, 14') mittels der oder einer weiteren Saugkopfeinrichtung abgenommen wird.

37. Verfahren nach Anspruch 36, **dadurch gekennzeichnet, daß** der Formling (12) gleichzeitig bei der Abnahme von der Arbeitsform (14') mittels eines Messers oder dergleichen an wenigstens einer der Seiten (22, 22', 24, 24', 26, 26') der Arbeitsformen (14, 14') entgratet wird.

38. Verfahren nach einem der Ansprüche 31 bis 37, **dadurch gekennzeichnet, daß** die Arbeitsformen (14, 14') vor Aufnahme des Rohlings mit einer, insbesondere öl-, wasser- oder dergleichen -haltigen, Flüssigkeit oder Emulsion zur erleichterten Trennung des Formlings (12) von den Arbeitsformen (14, 14') nach dessen Formgebung besprüht werden.

39. Verwendung einer Vorrichtung nach einem der Ansprüche 1 bis 30 oder eines Verfahrens nach einem der Ansprüche 31 bis 38 zur Herstellung von Flächenziegeln und/oder Sonderziegeln, wie Ortgangziegeln etc.

## Claims

1. A device for manufacturing molded parts (12), more particularly molded roof tiles, from preforms, such as lumps of clay or the like, including at least one pair of assigned, interacting die assemblies (14, 14') **characterized in that** said two die assemblies (14, 14') are assigned a spindle (16) or a shaft (94) and that at least one of said two die assemblies (14, 14') is movable from or into a position for receiving a preform to be molded, respectively for removing a molded part (12) into or from a position for molding said molded part (12) about said spindle (16) or shaft (94) to or from (18) the other of said two die assemblies (14, 14').

2. The device as set forth in claim 1, **characterized in that** said two die assemblies (14, 14') are swivel-mounted (18) on said spindle (16) or shaft (94), said two die assemblies (14, 14') each assuming a substantially horizontal position for receiving said preform to be molded, respectively for removal of said molded part (12) and a substantially perpendicular position for molding said molded part (12).

3. The device as set forth in claim 1 or 2, **characterized in that** said die assembly(ies) (14, 14') is/are mounted by said spindle (16) or shaft (94) substantially with zero clearance.

4. The device as set forth in any of the claims 1 to 3, **characterized in that** said die assembly(ies) (14, 14') is/are pivoted on said spindle (16) or shaft (94) via, more particularly, bifurcated sections (32, 32') or the like, facing said spindle (16) or shaft (94), which define said two die assemblies (14, 14') axially relative to each other on said spindle (16) or shaft (94) substantially with zero clearance.

5. The device as set forth in any of the claims 1 to 4, **characterized in that** said die assembly(ies) (14, 14') is/are swivel-mounted about said spindle (16) or shaft (94) by a mechanical, electrical, pneumatic or hydraulic actuator (38), more particularly pressurized cylinders (40, 40', 42, 42') or the like.

6. The device as set forth in any of the claims 1 to 5, **characterized in that** said said die assembly(ies) (14, 14') is/are swivel-mounted about said spindle (16) or shaft (94) via a guide means (44) each comprising a guide roller (46) pivotally mounted on each die assembly and guideway (48) arranged on said frame (20) of said device (10) or the like as well as mounting said guide roller (46).

7. The device as set forth in claim 6, **characterized in that** said actuators (38), more particularly pressurized cylinders (40, 40', 42, 42') or the like, and said guide rollers (46) of said guide means (44) are each swivel-mounted or rotatably mounted on a supporting element (34, 34') or the like extending from the side (36, 36') of said die assembly(ies) (14, 14') facing away from said preform or part (12) to be molded.

8. The device as set forth in any of the claims 1 to 7, **characterized in that** said spindle (16) or shaft (94) is movable, more particularly shiftable from or into a position for receiving a preform to be molded, respectively for removal of a molded part (12) into or from a position for molding said molded part (12) in the direction of a plane (72) common to clamping said two die assemblies (14, 14') in molding said molded part (12)(double arrow 70).

9. The device as set forth in claim 8, **characterized in that** said spindle (16) or shaft (94) is configured shiftable in substantially a vertical direction when swivelling said at least one die assembly (14, 14').

10. The device as set forth in claim 8 or 9, **characterized in that** said spindle (16) or shaft (94) is supported by the ends (74) thereof in two slides (76) or the like, each of which is shiftably mounted by at least one, preferably two guide elements (78), more particularly guide rods, guide rails or the like arranged parallel to each other.

11. The device as set forth in any of the claims 8 to 10, **characterized in that** said spindle (16) or shaft (94) is shiftable via a mechanical, electrical, pneumatic or hydraulic actuator (80).

12. The device as set forth in claim 11, **characterized in that** said actuator (80) for shifting said spindle (16) comprises at least one pressurized cylinder (82) or the like active between said spindle (16) and/or said two slides (76) supporting said spindle (16) as well as the frame (20) of said device (10).

13. The device as set forth in claim 11, **characterized in that** said actuator (80) for shifting said shaft (94) comprises a gearing (96) active between said die assembly(ies) (14, 14') of said shaft (94) and said two slides (76) supporting said shaft (94).

14. The device as set forth in claim 13, **characterized in that** said shaft (94) is configured two-part, one part (98) of said shaft (94) being fixedly connected to said one (14) of said die assemblies (14, 14') and the other part (98') of said shaft (94) to the other of said die assemblies (14, 14').

15. The device as set forth in claim 14, **characterized in that** one part (98) of said shaft (94) is configured as a quill shaft and the other part (98') of said shaft (94) as a solid shaft, said solid shaft being accommodated in said quill shaft substantially with zero clearance.

16. The device as set forth in any of the claims 13 to 15, **characterized in that** said gearing (96) comprises at least one gear rack (100) secured to one of said two slides (76) and a gearwheel (102) engaging said gear rack (100) secured to said one part (98) of said shaft (94) as well as at least one further gear rack (104) secured to one of said two slides (76) and a gearwheel (106) engaging said further gear rack (104) secured to the other part (98') of said shaft (94).

17. The device as set forth in claim 16, **characterized in that** said gearing (96) comprises two gear racks (100, 104) at each of said two slides (76) supporting said shaft (94) and two gearwheels (102, 106) each engaging the latter at said two parts (98, 98') of said shaft (94).

18. The device as set forth in any of the claims 8 to 17, **characterized in that** said die assembly(ies) (14, 14') is/are swivable by a mechanical, electrical, pneumatic or hydraulic actuator (80), more particularly a pressurized cylinder (88), and a guide means (44), more particularly a guide roller (46) and a guideway (48) mounting said guide roller (46) active substantially perpendicular to the direction of movement of said spindle (16) or shaft (94).

19. The device as set forth in any of the claims 1 to 18, **characterized in that** said die assemblies (14, 14') is assigned at sides (24, 24') correspondingly facing away from said spindle (16) or shaft (94) a knife (52), a sweeper (92), a gear rack (90) or the like for removing flash of said preform emerging in molding said molded part (12).

20. The device as set forth in claim 19, **characterized in that** said die assemblies (14, 14') are provided at sides (24, 24') correspondingly facing away from said spindle (16) or shaft (94) with inlays (54), reinforcements or the like of hardwearing material, more particularly steel for protection thereof from said knife (52), sweeper (92), gear rack (90) or the like.

21. The device as set forth in claim 20, **characterized in that** said inlays (54), reinforcements or the like of said die assemblies (14, 14') comprise an outer contour facing said knife (52), sweeper (92), gear rack (90) or the like which is adapted to that of said knife (52), sweeper (92), gear rack (90) or the like, and vice-versa.

22. The device as set forth in any of the claims 19 to 21, **characterized in that** said knife (52), sweeper (92), gear rack (90) or the like is longitudinally shiftable (56) to the sides (24, 24') of said die assemblies (14, 14') correspondingly facing away from said spindle (16).

23. The device as set forth in claim 22, **characterized in that** said knife (52), sweeper (92), gear rack (90) or the like is mounted on a slide (58) which is shiftably mounted by at least one, preferably two guide elements (60) preferably arranged parallel to each other, more particularly guide rods, guide rails or the like along said sides (24, 24') of said two die assemblies (14, 14') correspondingly facing away from said spindle (16) or shaft (94).

24. The device as set forth in any of the claims 19 to 23, **characterized in that** said knife (52), sweeper (92), gear rack (90) or the like is height-adjustable relative to said two die assemblies (14, 14').

25. The device as set forth in claim 23 or 24, **characterized in that** said two guide elements (60) for said slide (58) mounting said knife (52), sweeper (92), gear rack (90) or the like are supported at the ends (63) thereof in two slides (64) or the like, each of which is mounted height-adjustable by at least one, preferably two guide elements (66, 78), more particularly guide rods, guide rails or the like, arranged parallel to each other.

26. The device as set forth in any of the claims 19 to 25, **characterized in that** said knife (52), sweeper (92), gear rack (90) or the like is slantingly adjustable relative to said sides (24, 24') of said die assemblies (14, 14') correspondingly facing away from said spindle (16).

27. The device as set forth in any of the claims 1 to 26, **characterized in that** said die assemblies (14, 14') are assigned in said region of said sides (22, 22') correspondingly facing said spindle (16) or shaft (94) holes (108) or like ports for removing fluid materializing in molding said molded part (12).

28. The device as set forth in any of the claims 1 to 27, **characterized in that** said die assembly(ies) (14, 14') is/are each rotatably mounted on a jaw (28, 28') or the like, more particularly precisely centered, comprising more particularly a plate (30, 30') mounting each die assembly (14, 14'), said more particularly bifurcated section (32, 32') facing said spindle (16) or shaft (94) and a supporting element (34, 34') adjoining said mounting plate (30, 30').

29. The device as set forth in any of the claims 1 to 28, **characterized in that** said die assemblies (14, 14') are configured as metal molds, more particularly of steel.

30. The device as set forth in any of the claims 1 to 28, **characterized in that** said each die assembly (14, 14') comprises a lining (112), more particularly of gypsum or like material.

31. A method of manufacturing molded parts (12), more particularly molded roof tiles, from preforms, such as lumps of clay or the like, including at least one pair of assigned, interacting die assemblies (14, 14') by means of a device as set forth in any of the claims 1 to 30, said molded part (12) being molded by said two die assemblies (14, 14') in a substantially perpendicular position.

32. The method as set forth in claim 31, **characterized in that** said preform to be molded is received by at least one of said two die assemblies (14, 14') in a substantially horizontal position, respectively said molded part (12) is removed in a substantially horizontal position.

33. The method as set forth in claim 31 or 32 **characterized in that** at least one of said two die assemblies (14, 14') is moved from or into a position for receiving said preform to be molded, respectively for removing said molded part (12) into or from a position for molded part (12) said molded part (12) about a spindle (16) or a shaft (94) or the like to the other of said two die assemblies (14, 14') respectively away therefrom (18).

34. The method as set forth in any of claims 31 to 33 **characterized in that** said preform to be molded is received by one of said two die assemblies (14, 14') and said molded part (12) is removed from the other of said two die assemblies (14, 14').

35. The method as set forth in any of claims 31 to 34 **characterized in that** flash of said preform emerging in molding said molded part (12) from said two die assemblies (14, 14') at sides (24, 24') correspondingly facing away from said spindle (16) or shaft (94) is removed by a knife (52), a sweeper (92), a gear rack (90) or the like.

36. The method as set forth in any of claims 31 to 35 **characterized in that** said preform to be molded is mounted on the one of said two die assemblies (14, 14') by means of a suction head means and said molded part (12) is removed from the other of said two die assemblies (14, 14') by means of said, or another, suction head means.

37. The method as set forth in claim 36, **characterized in that** said molded part (12) is deburred by means of a knife or the like at at least one of said sides (22, 22', 24, 24', 26, 26') of said die assemblies (14, 14') simultaneously on removal from said die assembly (14').

38. The method as set forth in any of claims 31 to 37 **characterized in that** before receiving said preform said die assemblies (14, 14') are sprayed with a fluid or emulsion, more particularly containing oil, water or the like to facilitate parting said molded part (12) from said die assemblies (14, 14') after molding.

39. Use of a device as set forth in any of the claims 1 to 30 or of a method as set forth in any of the claims 31 to 38 for manufacturing flat and/or special tiles, such as verge flashing tiles, etc.

## Revendications

1. Dispositif pour fabriquer des briques crues (12), notamment des tuiles pressées, à partir de galettes en argile ou similaire au moyen d'au moins une paire de formes de travail (14, 14') associées et coopérant entre elles, **caractérisé en ce qu'**un axe (16) ou un arbre (94) est associé aux deux formes de travail (14, 14') et **en ce qu'**on peut déplacer au moins une des deux formes de travail (14, 14') depuis ou vers une position destinée à recevoir une galette à former ou destinée à enlever une brique crue moulée (12) ou de se déplacer vers ou depuis une position destinée à former une brique crue moulée (12), c'est à dire qu'il est possible de 10 déplacer une des deux formes de travail autour de l'axe (16) ou de l'arbre (94) vers ou depuis (18) l'autre des deux formes de travail (14, 14').

2. Dispositif selon la revendication 1, **caractérisé en ce que** les deux formes de travail (14, 14') sont disposées de façon pivotante (18) sur l'axe (16) ou sur l'arbre (94); les deux formes de 15 travail (14, 14') prenant chaque fois une position essentiellement horizontale destinée à recevoir la galette à former ou à enlever la brique crue moulée (12) et les deux formes prenant une position essentiellement verticale pour former une brique crue moulée (12).

3. Dispositif selon la revendication 1 ou 2, **caractérisé en ce que** la ou les forme(s) de travail 20 (14, 14') peut/peuvent être reçue(s) essentiellement sans jeu sur l'axe (16) ou sur l'arbre (94).

4. Dispositif selon une des revendications 1 à 3, **caractérisé en ce que** la/les forme(s) de travail (14, 14') est/sont articulée(s) sur l'axe (16) ou sur l'arbre (94) au moyen de tronçons (32, 25 32') ou similaire, notamment en forme fourche, tournés vers l'axe (16) ou vers l'arbre (94), lesquels tronçons fixent essentiellement sans jeu les deux formes de travail (14, 14') axiallement l'une par rapport à l'autre sur l'axe (16) ou sur l'arbre (94).

5. Dispositif selon une des revendications 1 à 4, **caractérisé en ce que** la/les forme(s) de travail 30 (14, 14') peut/peuvent être pivotée(s) autour de l'axe (16) ou de l'arbre (94) au moyen d'un dispositif d'entraînement (38), notamment d'un cylindre compresseur (40, 40', 42, 42') ou similaire, susceptible d'être actionné de manière mécanique, électrique, pneumatique ou hydraulique.

6. Dispositif selon une des revendications 1 à 5, **caractérisé en ce que** la/les forme(s) de travail (14, 14') peut/peuvent être pivotée(s) autour de l'axe (16) ou de l'arbre (94) au moyen d'un dispositif de guidage (44) comportant chaque fois sur la forme de travail (14, 14') respective un rouleau de guidage (46) articulé et une piste de guidage (48) disposée sur le cadre (20) du 5 dispositif (10) ou similaire et recevant le rouleau de guidage (46).

7. Dispositif selon la revendication 6, **caractérisé en ce que** le dispositif d'entraînement (38), notamment un cylindre compresseur (40, 40', 42, 42') ou similaire, et le rouleau de guidage (46) du dispositif de guidage (44) sont disposés de manière articulée ou pivotant chaque fois 10 sur un élément d'appuie (34, 34') ou similaire s'étendant depuis le côté (36, 36') de la/des forme (s) de travail (14, 14') détourné de la galette à former ou de la brique crue moulée (12).

8. Dispositif selon une des revendications 1 à 7, **caractérisé en ce que** l'axe (16) ou l'arbre (94) peut être déplacé, notamment coulissé (flèche double), depuis ou vers une position destinée 15 à recevoir une galette à former ou destinée à enlever une brique crue moulée (12) en direction d'un plan (72) commun formé par les deux formes de travail (14, 14') à l'occasion de la formation des briques crues moulées (12).

9. Dispositif selon la revendication 8, **caractérisé en ce que** l'axe (16) ou l'arbre (94) sont 20 susceptibles d'être coulissés au cours du pivotement d'au moins une forme de travail (14, 14') dans une direction essentiellement verticale.

10. Dispositif selon la revendication 8 ou 9, **caractérisé en ce que** l'axe (16) ou l'arbre (94) sont supportés par leurs extrémités (74) dans deux chariots (76) ou similaires qui sont reçus de 25 manière coulissante chaque fois par au moins un, de préférence deux, éléments de guidage (78), notamment des tiges de guidage, des rails de guidage ou similaire, disposés de manière parallèle l'un par rapport à l'autre.

11. Dispositif selon une des revendications 8 ou 9, **caractérisé en ce que** l'axe (16) ou l'arbre 30 (94) peuvent être coulissés au moyen d'un dispositif d'entraînement (80), notamment d'un cylindre compresseur (40, 40', 42, 42') ou similaire, susceptible d'être actionné de manière mécanique, électrique, pneumatique ou hydraulique.

12. Dispositif selon la revendication 11, **caractérisé en ce que** le dispositif d'entraînement (80) comporte au moins un cylindre compresseur (82) ou similaire destiné à coulisser l'axe (16), lequel cylindre agit entre l'axe (16) et/ou les deux chariots (76) supportant l'axe (16) ainsi que le cadre (20) du dispositif (10).

13. Dispositif selon la revendication 11, **caractérisé en ce que** le dispositif d'entraînement (80) comporte une disposition d'engrenage (96) destinée à coulisser l'arbre (94), laquelle disposition agit entre la/les forme(s) de travail (14, 14') de l'arbre (94) et les deux chariots (76) supportant l'arbre (94).

14. Dispositif selon la revendication 13, **caractérisé en ce que** l'arbre (94) est formé de manière à être séparé en deux ; une partie (98) de l'arbre (94) étant liée fixement à une (14) des formes de travail (14, 14') et l'autre partie (98') de l'arbre (94) étant liée fixement à l'autre (14') des formes de travail (14, 14').

15. Dispositif selon la revendication 14, **caractérisé en ce qu'**une partie (98) de l'arbre (94) est réalisée en tant qu'arbre creux et que l'autre partie (98') de l'arbre (94) est réalisée en tant qu'arbre plein; l'arbre plein étant reçu essentiellement sans jeu dans l'arbre creux.

16. Dispositif selon une des revendications 13 à 15, **caractérisé en ce que** la disposition d'engrenage (96) comporte au moins une tige dentée (100) fixée sur un des deux chariots (76) et une roue dentée (102) fixée sur une partie (98) de l'arbre (94) et s'engrenant dans la tige dentée (100) et **en ce que** ladite disposition d'engrenage comporte également au moins une autre tige dentée (104) fixée sur un des deux chariots (76) et une roue dentée (106) fixée sur l'autre partie (98') de l'arbre (94) et s'engrenant dans l'autre tige dentée (104).

17. Dispositif selon la revendication 16, **caractérisé en ce que** la disposition d'engrenage (96) comporte chaque fois deux tiges dentées (100, 104) sur chacun des deux chariots (76) supportant l'arbre (76) et deux roues dentées (102, 106) sur les deux parties (98, 98') s'engrenant chaque fois dans lesdites tiges.

18. Dispositif selon une des revendications 8 à 17, **caractérisé en ce que** la/les forme(s) de travail (14, 14') peut/peuvent être pivotée(s) autour de l'axe (16) ou autour de l'arbre (94) au moyen d'un dispositif d'entraînement (38), notamment d'un cylindre compresseur (40, 40', 42, 42') ou similaire, susceptible d'être actionné de manière mécanique, électrique, pneumatique ou hydraulique et au moyen d'un dispositif de guidage (44) notamment d'un rouleau de guidage (46) et une piste de guidage (48) recevant le rouleau de guidage (46); lesquels dispositifs agissent essentiellement de manière perpendiculaire par rapport à la direction de mouvement de l'axe (16) ou de l'arbre (94).

19. Dispositif selon une des revendications 1 à 18, **caractérisé en ce qu'**aux formes de travail (14, 14') sont associées sur les côtés respectifs détournés de l'axe (16) ou de l'arbre (94) un couteau (52), un racleur (92) une tige dentée (90) ou similaires destinés à enlever le surplus de la galette (12) pressé à l'occasion de la formation de la brique crue moulée (12).

20. Dispositif selon la revendication 19, **caractérisé en ce que** les formes de travail (14, 14') sont pourvues sur les côtés respectifs (24, 24') détournés de l'axe (16) ou de l'arbre (94) d'inserts (54),de renforcements ou similaires dans un matériau ne craignant pas l'usure, notamment de l'acier pour protéger lesdites formes contre le couteau (52), le racleur (92) la tige dentée (90) ou similaire.

21. Dispositif selon la revendication 20, **caractérisé en ce que** les inserts (54), les renforcements ou similaires des formes de travail (14, 14') présentent un contour extérieur tourné vers le couteau (52), le racleur (94), la tige dentée ou similaire, lequel contour est adapté à celui du couteau (52), du racleur , de la tige dentée ou similaire et vice-versa.

22. Dispositif selon une des revendications 19 à 21, **caractérisé en ce que** le couteau (52), le racleur (94), la tige dentée (90) ou similaire peuvent être coulissés de manière longitudinale par rapport aux côtés (24, 24') respectifs des formes de travail (14, 14') détournées de l'axe (16).

23. Dispositif selon la revendication 22, **caractérisé en ce que** le couteau (52), le racleur (94), la tige dentée (90) ou similaire sont fixés sur un chariot (58) qui est reçu de manière coulissante le long des côtés (24, 24') respectifs détournés de l'axe (16) ou de l'arbre (94) des deux formes de travail (14, 14') par au moins un élément de guidage (60), de préférence deux éléments de guidage (60), notamment des tiges de guidage, des rails de guidage ou similaire, disposés l'un par rapport à l'autre de manière parallèle.

24. Dispositif selon une des revendications 19 à 23, **caractérisé en ce que** le couteau (52), le racleur (94), la tige dentée (90) ou similaire peuvent être réglés en hauteur par rapport aux deux formes de travail (14, 14').

25. Dispositif selon la revendication 23 ou 24, **caractérisé en ce que** les deux éléments de guidage (60) pour le chariot (58) portant le couteau (52), le racleur (92), la tige dentée (90) ou similaire sont supportés par les extrémités (63) des éléments de guidage dans deux chariots (64) ou similaires qui sont reçus de manière réglable en hauteur chaque fois par au moins un, de préférence, deux éléments de guidage disposés de manière parallèle l'un par rapport à l'autre, notamment des tiges de guidage, des rails de guidage ou similaire.

26. Dispositif selon une des revendications 19 à 25, **caractérisé en ce que** le couteau (52), le racleur (92), la tige dentée (90) ou similaire peuvent être placés en biais par rapport aux côtés (24, 24') respectifs détournés de l'axe (16) des formes de travail (14, 14').

27. Dispositif selon une des revendications 1 à 26, **caractérisé en ce qu'**aux formes de travail (14, 14') sont associés dans la zone des côtés respectifs (22, 22') tournés vers l'axe (16) ou vers l'arbre (94) des alésages (108) ou des passages similaires destinés à évacuer le liquide généré au cours de la formation de la brique crue moulée (12).

28. Dispositif selon une des revendications 1 à 27, **caractérisé en ce que** la/les forme(s) de travail (14, 14') est/sont fixé(s) chaque fois sur une mâchoire de pression (28, 28') ou similaire notamment centré(s) de manière précise(s) et mobile(s) comportant notamment une plaque porteuse (30, 30') recevant la forme de travail (14, 14') respective; la mâchoire comporte également le tronçon (32, 32') notamment en forme de fourche et tourné vers l'axe (16) ou vers l'arbre (94) et l'élément de support (34, 34') contigu à la plaque porteuse (30, 30').

29. Dispositif selon une des revendication 1 à 28, **caractérisé en ce que** les formes de travail (14, 14') sont réalisées en tant que formes métalliques, notamment en acier.

30. Dispositif selon une des revendications 1 à 28, **caractérisé en ce que** les formes de travail (14, 14') comportent chaque fois une garniture (112) notamment en plâtre ou dans un matériau similaire.

31. Procédé pour fabriquer des briques crues moulées (12) selon les revendications 1 à 30 au moyen d'un dispositif, notamment des tuiles pressées, à partir de galettes en argile ou similaire au moyen d'au moins une paire de formes de travail (14, 14') associées et coopérant entre elles, la brique crue moulée(12) étant formée au moyen des deux formes de travail (14, 14') dans une position essentiellement perpendiculaire.

32. Procédé selon la revendication 31, **caractérisé en ce que** la galette à former est reçue par au moins une des deux formes de travail (14, 14') dans une position essentiellement horizontale ou **en ce que** la brique crue moulée(12) est enlevée dans une position essentiellement horizontale.

33. Procédé selon la revendication 31 ou 32, **caractérisé en ce qu'**on déplace autour de l'axe (16) ou de l'arbre (94) vers ou depuis (18) l'autre des deux formes de travail (14, 14') au moins une des deux formes de travail (14, 14') étant susceptibles de se déplacer depuis ou vers une position destinée à recevoir une galette à former ou destinée à enlever une brique crue moulée(12) ou destinée à se déplacer vers ou depuis une position destinée à former une brique crue moulée (12).

34. Procédé selon une des revendications 31 à 33, **caractérisé en ce que** la galette à former est reçue par une des deux formes de travail (14, 14') et **en ce que** la brique crue moulée(12) est enlevée de l'autre des formes de travail (14, 14').

35. Procédé selon une des revendications 31 à 34, **caractérisé en ce qu'**un surplus de la galette pressé au cours de la formation de la brique crue moulée(12) à partir des formes de travail (14, 14') sur des côtés respectifs (24, 24') détournés de l'axe (16) ou de l'arbre (94) est enlevé par un couteau (52), un racleur (92) une tige dentée (90) ou similaires.

36. Procédé selon une des revendications 31 à 35, **caractérisé en ce que** la galette à former est posée sur une des formes de travail (14, 14') au moyen d'un dispositif à tête d'aspiration et **en ce que** la brique crue moulée (12) est enlevée de l'autre des formes de travail (14, 14') au moyen du ou d'un dispositif à tête d'aspiration supplémentaire.

37. Procédé selon la revendication 36, **caractérisé en ce que** la brique crue moulée(12) est ébarbée lorsqu'elle est enlevée de la forme de travail (14') en même temps d'un couteau ou similaire sur au moins un des côtés (22, 22', 24, 24', 26, 26') des formes de travail (14, 14').

38. Procédé selon une des revendications 31 à 37, **caractérisé en ce que** les formes de travail (14, 14') sont aspergées avant la réception de la galette d'un liquide ou d'une émulsion contenant de l'huile, de l'eau ou similaire destinés à faciliter la séparation de la brique crue moulée(12) des formes de travail (14, 14') après sa formation .

39. Utilisation d'un dispositif selon une des revendications 1 à 30, ou d'un procédé selon une des revendications 31 à 38 pour la fabrication de tuiles et/ou des tuiles spéciales comme par exemple des tuiles de rive.
